# EUROPÄISCHE PATENTSCHRIFT

(11) **EP 3 189 943 B1**
(45) Veröffentlichungstag und Bekanntmachung des Hinweises auf die Patenterteilung: **02.01.2019**
(21) Anmeldenummer: 16203932.5
(22) Anmeldetag: 14.12.2016
(51) Int. Cl.: B25H 3/02, B25F 5/00

(54) **ÜBERTRAGUNGSEINRICHTUNG UND DAMIT AUSGESTATTETER STAPELBEHÄLTER**
TRANSMISSION DEVICE AND STACKING MAGAZINE PROVIDED WITH THE SAME
DISPOSITIF DE TRANSFERT ET RÉCIPIENT EMPILABLE EN ÉTANT ÉQUIPÉ

(30) Priorität: 07.01.2016 DE 102016100226; 23.03.2016 DE 102016105457
(43) Veröffentlichungstag der Anmeldung: 12.07.2017
(73) Patentinhaber: Festool GmbH, 73240 Wendlingen am Neckar (DE)
(72) Erfinder: Fleischmann, Bernd, 73235 Weilheim (DE)
(74) Vertreter: Patentanwälte Bregenzer und Reule Partnerschaftsgesellschaft mbB

(56) Entgegenhaltungen:
- EP-A1- 2 944 431
- DE-A1-102007 017 207
- DE-A1-102011 086 826
- DE-U1-202010 017 022

## Beschreibung

Die Erfindung betrifft einen Stapelbehälter mit einer Übertragungseinrichtung gemäß dem Oberbegriff des Anspruchs 1.

Eine Übertragungseinrichtung dieser Art ist beispielsweise in DE 10 2014 010 377 erläutert. Das darin beschriebene Konzept sieht vor, dass die Stapelbehälter über die Busverbindung miteinander kommunizieren, wobei beispielsweise elektrische Kontakte zwischen dem Stapelbehälter und dem darin aufgenommenen Behältereinsatz vorgesehen sind. Dieses Konzept ist jedoch aufwändig.

DE 20 2010 017 022 U1 betrifft einen Werkzeugkoffer mit zumindest einem ersten Koppelmittel, das dazu vorgesehen ist, zum Erstellen eines gemeinsam tragbaren Stapels mit zumindest einem weiteren Werkzeug koffer mechanisch zu koppeln, wobei der Werkzeugkoffer gekennzeichnet durch ein Energieübertragungsmittel ist, das dazu vorgesehen ist, eine elektrische Energie zumindest auf den weiteren Werkzeug koffer zu übertragen.

DE 10 2011 086 826 A1 betrifft ein System mit zumindest einem Handwerkzeugakku und zumindest einer Handwerkzeugakkuladevorrichtung, die zumindest einen Akkuaufnahmebereich aufweist, der zumindest den Handwerkzeugakku bei einem induktiven Ladevorgang aufnimmt.

Es ist daher die Aufgabe der vorliegenden Erfindung, eine verbesserte Konfiguration von Übertragungseinrichtung, Behältereinsatz und Stapelbehälter vorzuschlagen.

Zur Lösung der Aufgabe ist ein Stapelbehälter gemäß der technischen Lehre des Anspruchs 1 vorgesehen.

Zur Lösung der Aufgabe ist auch eine Stapelanordnung umfassend mindestens zwei Stapelelemente mit jeweils einer Übertragungseinrichtung vorgesehen. Die Stapelelemente umfassen beispielsweise Stapelbehälter, die aufeinander aufstapelbar sind. Eines der Stapelelemente kann aber auch eine Stapelbasis sein, auf die ein weiteres Stapelelement, insbesondere ein Stapelbehälter, aufstapelbar ist oder unter die ein weiteres Stapelelement, insbesondere ein Stapelbehälter, unterstapelbar ist.

Ein Grundgedanke sieht dabei vor, dass die Komponenten der Übertragungseinrichtung nicht Bestandteile des Stapelbehälters sind, sondern mit dem Behältereinsatz ein Übertragungsmodul bilden. Somit kann der Stapelbehälter sozusagen als einfacher Tragebehälter oder Hohlformkörper ausgestaltet sein, der keine elektrischen Komponenten braucht oder jedenfalls die Busschnittstellen nicht selbst aufweist. Die elektrische Ausstattung oder die Ausstattung mit den Busschnittstellen wird durch das Übertragungsmodul für den Stapelbehälter bereitgestellt. Somit können einfache, sozusagen konventionelle Stapelbehälter verwendet werden, die durch den Behältereinsatz mit der Übertragungseinrichtung zur Herstellung der Busverbindung sozusagen ertüchtigt werden.

Das aufgestapelte oder untergestapelte Stapelelement der Stapelanordnung kann beispielsweise ein weiterer Stapelbehälter im Sinne der Erfindung sein, d.h. ein Stapelbehälter, der vorzugsweise mit einem Behältereinsatz und Übertragungseinrichtung der obigen Art ausgestattet ist. Es ist aber auch möglich, dass dieser weitere Stapelbehälter ähnlich wie der Stapelbehälter der eingangs genannten früheren Patentanmeldung DE 10 2014 010 377 ausgestaltet ist, d.h. dass eine oder mehrere Busschnittstellen unmittelbar am Behälterkorpus oder dem Deckel des Behälterkorpusses angeordnet sind. Das untergestapelte Stapelelement kann aber auch von einer Stapelbasis gebildet sein, die an sich nicht zum Transportieren von Hand-Werkzeugmaschinen oder dergleichen anderen Gütern vorgesehen ist. Die Stapelbasis kann beispielsweise ein Staubsauger oder auch ein zum Beispiel in einem Regal oder einer sonstigen Ablage anordenbares Stapelelement sein, auf das der erfindungsgemäß ausgestattete oder ausgestaltete Stapelbehälter aufstapelbar ist.

Die Transportaufnahme kann im einfachsten Fall dafür vorgesehen sein, dass beispielsweise Zubehörteile oder Verschleißteile der Hand-Werkzeugmaschine transportiert werden können. Die Übertragungseinrichtung leistet aber auch in diesem Fall wertvolle Dienste, weil sie nämlich die Busverbindung zu einem aufgestapelten oder untergestapelten Stapelelement herstellen kann.

Bevorzugt ist jedoch die Transportaufnahme als eine Maschinenaufnahme ausgestaltet oder weist eine Maschinenaufnahme auf, wobei die Maschinenaufnahme zum zumindest bereichsweise formschlüssigen Aufnehmen der Hand-Werkzeugmaschine oder einer elektrischen Energiespeichereinrichtung zur elektrischen Energieversorgung der Hand-Werkzeugmaschine vorgesehen oder ausgestaltet ist. Somit kann also anhand des Behältereinsatzes vorteilhaft die Hand-Werkzeugmaschine oder die Energiespeichereinrichtung transportiert werden. Es ist auch möglich, dass die Maschinenaufnahme zum Aufnehmen der Hand-Werkzeugmaschine mit daran angeordneter Energiespeichereinrichtung vorgesehen ist. Bei der Energiespeichereinrichtung handelt es sich beispielsweise um einen Akkupack oder einen sonstigen Energiespeicher. Die Energiespeichereinrichtung weist zweckmäßigerweise mehrere Speicherzellen auf.

Die Übertragungseinrichtung weist vorzugsweise eine Maschinenschnittstelle zur Übertragung von Daten und/oder Energie zu oder von der Hand-Werkzeugmaschine oder der elektrischen Energiespeichereinrichtung auf. Die Maschinenschnittstelle ist vorzugsweise zu einer Spannungsanpassung ausgestaltet. Beispielsweise umfasst die Maschinenschnittstelle ein Netzteil.

Die Maschinenschnittstelle ist mit mindestens einer der Busschnittstellen, vorzugsweise beiden Busschnittstellen, verbunden. Diese Verbindung ist z.B. über elektrische Leitungen realisiert. Die Verbindung kann aber auch drahtlos sein.

Die Maschinenschnittstelle weist zweckmäßigerweise mindestens einen elektrischen Kontakt oder eine Kontaktanordnung mit mehreren elektrischen Kontakten, zum Beispiel Steckbuchsen, Steckvorsprünge oder dergleichen, zur Herstellung einer elektrischen Verbindung mit der Hand-Werkzeugmaschine oder der Energiespeichereinrichtung auf. Die Maschinenschnittstelle kann aber auch alternativ oder ergänzend Übertragungsmittel zur drahtlosen Übertragung von Daten und/oder Energie aufweisen. Anhand der Übertragungsmittel, beispielsweise einer elektrischen Spule, können beispielsweise Daten von der Hand-Werkzeugmaschine oder der Energiespeichereinrichtung empfangen oder zu dieser übertragen werden. Weiterhin ist es möglich, elektrische Energie drahtlos anhand der Übertragungsmittel zu der Hand-Werkzeugmaschine oder der Energiespeichereinrichtung zu übertragen.

Bevorzugt ist es, wenn die Maschinenschnittstelle an der Maschinenaufnahme ortsfest angeordnet ist, sodass die in der Maschinenaufnahme aufgenommene Energiespeichereinrichtung oder Hand-Werkzeugmaschine in einer stabilen Relativposition zu der Maschinenschnittstelle gehalten ist. Dadurch können beispielweise elektrische Kontakte der Maschinenschnittstelle und der Hand-Werkzeugmaschine oder der Energiespeichereinrichtung relativ zueinander in Lage gehalten werden. Auch bei einer drahtlosen Übertragung von Daten und/oder Energie zwischen einerseits der Maschinenschnittstelle und andererseits der Hand-Werkzeugmaschine oder der Energiespeichereinrichtung ist es vorteilhaft, wenn die Maschinenschnittstelle und die Hand-Werkzeugmaschine oder Energiespeichereinrichtung relativ zueinander in einer stabilen Position sind.

Bei den Busschnittstellen der Übertragungseinrichtung sind drahtlose oder kontaktbehaftete Varianten, auch in Kombination, möglich: vorzugsweise umfasst mindestens eine Busschnittstelle ein zur drahtlosen Übertragung von Energie und/oder Daten vorgesehenes Übertragungsmittel, beispielsweise eine Spulenanordnung oder eine Spule und/oder mindestens einen elektrischen Kontakt, zum Beispiel einen Steckverbinder, eine elektrische Kontaktfläche oder dergleichen, zur Herstellung einer elektrischen Verbindung zu der Busschnittstelle des aufgestapelten oder des untergestapelten Stapelelements. Die Busschnittstelle kann auch durch das drahtlos arbeitende Übertragungsmittel oder den mindestens einen elektrischen Kontakt oder eine elektrische Kontaktanordnung gebildet sein. Dabei ist es möglich, dass die Busschnittstelle beispielsweise zur Übertragung von Daten als eine drahtlose Schnittstelle ausgestaltet ist oder das entsprechend drahtlos arbeitende Übertragungsmittel aufweist, während zur Übertragung von Energie mindestens ein elektrischer Kontakt vorgesehen ist.

Bevorzugt umfasst das Übertragungsmittel der Busschnittstelle mindestens eine Spule. Eine Spule eignet sich zu induktiven Übertragung von Daten und/oder Energie. Die Spule hat vorzugsweise eine Flachgestalt, wobei eine Flachseite der Spule quer zur Stapelrichtung, beispielsweise rechtwinkelig quer, verläuft. Somit kann die Spule relativ flach beispielsweise an der Bodenwand oder der später noch beschriebenen Deckwand des Stapelbehälters anliegen oder dort aufgenommen sein.

Es ist zweckmäßigerweise vorgesehen, dass die Busschnittstellen der Übertragungseinrichtung in der Stapelrichtung miteinander fluchten. Die Anordnung der Übertragungseinrichtung in dem Behältereinsatz oder an dem Behältereinsatz ist also so getroffen, dass die Busschnittstellen beispielsweise in einer zu der Stapelrichtung parallelen Längsachse oder Längsrichtung koaxial angeordnet sind. Somit können also beispielsweise Steckverbinder einer Busschnittstelle des erfindungsgemäß ausgestatteten Stapelbehälters mit Steckverbindern des aufgestapelten oder des untergestapelten Stapelelements direkt in Kontakt treten. Aber auch bei drahtlosen Übertragungsmitteln, beispielsweise induktiven Übertragungsmitteln, einer Busschnittstelle ist es vorteilhaft, wenn diese anhand des Behältereinsatzes an dem Stapelbehälter so angeordnet sind, dass sie mit induktiven oder sonstigen drahtlosen Übertragungsmitteln eines aufgestapelten oder eines untergestapelten Stapelelements fluchtend positioniert sind. Dadurch sind sie Übertragungsverluste der Busverbindung möglichst klein.

An dieser Stelle sei ergänzend bemerkt, dass zweckmäßigerweise die Busschnittstellen gleichartig ausgestaltet sind, d.h. dass beispielsweise die Busschnittstelle der Oberseite und die Busschnittstelle der Unterseite des Stapelbehälters gleichartig, insbesondere konturgleich, sind.

Mindestens eine Busschnittstelle ist zweckmäßigerweise unmittelbar an einer Bodenwand der Unterseite des Stapelbehälters oder einer Deckwand des Stapelbehälters, insbesondere einer Deckwand eines Deckels des Stapelbehälters angeordnet. Mindestens eine Busschnittstelle kann aber auch in einer an der Bodenwand oder Deckwand des Stapelbehälters vorgesehenen Durchtrittsöffnung angeordnet sein. Diese Konfiguration ist jedenfalls dann vorhanden, wenn der Behältereinsatz in der Stauaufnahme aufgenommen ist.

Im Bereich der mindestens einen Busschnittstelle ist zweckmäßigerweise beim Stapelbehälter vorgesehen, dass der Stapelbehälter keine Verrippung oder sonstige Vorsprünge hat. Mithin ist es vorteilhaft, wenn eine Wandfläche des Stapelbehälters im Bereich der mindestens einen Busschnittstelle eine Flachgestalt aufweist oder als Planfläche ausgestaltet ist.

Vorzugsweise hat der Stapelbehälter eine Durchtrittsöffnung oder einen Durchbruch für mindestens eine Busschnittstelle. Die Durchtrittsöffnung eignet sich beispielsweise dazu, dass die Busschnittstelle des erfindungsgemäß ausgestatteten Stapelbehälters mit einer Busschnittstelle des aufgestapelten oder untergestapelten Stapelelements unmittelbar in Kontakt gelangen kann oder jedenfalls keine Wandung zwischen den Busschnittstellen angeordnet ist. Aber auch dann, wenn keine Durchtrittsöffnung vorhanden ist, ist die vorgenannte unmittelbare Anordnung der Busschnittstelle an der Bodenwand oder Deckwand vorteilhaft. Beispielsweise ist es vorteilhaft, wenn an einer Deckwand oder einer Bodenwand des Stapelbehälters flach anliegend eine Spule oder ein sonstiges Übertragungsmittel der Busschnittstelle vorgesehen ist. Insbesondere ist dies dann vorteilhaft, wenn die Spule oder das sonstige Übertragungsmittel der Busschnittstelle eine Flachgestalt aufweist.

Bevorzugt ist es, wenn eine Busschnittstelle an einem Deckel des Stapelbehälters zum Verschließen der Stauaufnahme angeordnet ist, wenn der Behältereinsatz in der Stauaufnahme angeordnet und die Stauaufnahme durch den Deckel verschlossen ist. Beispielsweise befindet sich dort vorteilhaft eine Spule oder ein sonstiges induktives oder drahtlos übertragendes Übertragungsmittel. Die Busschnittstelle kann auch oberhalb der Stauaufnahme oder außerhalb der Stauaufnahme angeordnet sein. Bei offenem Deckel steht also die Busschnittstelle nach oben vor die Stauaufnahme vor.

Der Behältereinsatz ist zweckmäßigerweise zur formschlüssigen Anlage an der Bodenwand und/oder an mindestens einer Umfangswand der Steckaufnahme anliegend ausgestaltet. An der Bodenwand oder mindestens einen Umfangswand der Stauaufnahme liegt der Behältereinsatz dann an, wenn er in der Stauaufnahme aufgenommen ist.

Bevorzugt ist es, wenn der Behältereinsatz als ein Steckbauteil zum lösbaren Einstecken in die Stauaufnahme ausgestaltet ist. Somit kann der Behältereinsatz mit der Übertragungseinrichtung in die Steckaufnahme eingesteckt werden und ist dort bereits in optimaler Position.

Grundsätzlich möglich ist es aber auch, dass der Behältereinsatz in der Stauaufnahme zusätzlich oder alternativ zu dem formschlüssigen Halt in sonstiger Weise fixiert ist, beispielsweise durch eine Verschraubung und/oder Verklebung und/oder Verklemmung und/oder Verrastung.

Eine weitere Variante der Erfindung kann vorsehen, dass mindestens eine Busschnittstelle in einem Fuß des Stapelbehälters angeordnet ist oder mit einem Übertragungselement, beispielsweise einem metallischen oder magnetisch leitenden Übertragungselement, in einem Fuß des Stapelbehälters kommuniziert, wenn die Übertragungseinrichtung in dem Stapelbehälter aufgenommen ist. Der Fuß steht beispielsweise vor die Außenseite oder eine Außenwand des Stapelbehälters vor. In den Fuß kann ein Übertragungselement, zum Beispiel eine Platte oder dergleichen, eingebettet sein. Das Übertragungselement kann zum Beispiel einen magnetischen oder elektrischen Fluss der Busschnittstelle zu oder von dem aufgestapelten oder untergestapelten Stapelelement leiten.

Bevorzugt ist es, wenn der Stapelbehälter oder die Übertragungseinrichtung oder der Behältereinsatz eine drahtlose oder leitungsgebundene Einspeiseschnittstelle zum Einspeisen von elektrischer Energie und/oder Druckluft in die Busverbindung und/oder eine insbesondere einen Steckverbinder aufweisende Kommunikationsschnittstelle zum drahtlosen oder leitungsgebundenen Anschluss der Busverbindung an ein Kommunikationsnetz, zum Beispiel an ein LAN (Local Area Network), und/oder zur Kommunikation mit einem Bediengeräts aufweist. Somit bildet der Stapelbehälter oder die Übertragungseinrichtung oder der Behältereinsatz sozusagen eine Schnittstelle für den Bus nach außen. Beispielsweise kann die Einspeiseschnittstelle eine elektrische Versorgungsleitung und/oder elektrische Versorgungskontakte zum Anschluss an ein elektrisches Energienetz, zum Beispiel mit 230 V oder 120 V, umfassen.

Es ist aber auch möglich, dass die Übertragungseinrichtung und/oder der Behältereinsatz und/oder der Stapelbehälter mindestens einen Sensor zur Erfassung eines Betriebsstatus' der Hand-Werkzeugmaschine oder des Zubehörteils derselben aufweist. Beispielweise kann der Sensor zur Erfassung einer Anzahl von Betriebsstunden und/oder eines Serviceintervalls und/oder einer Störungsinformation dienen. Auch ein Ladezustand eines Energiespeichers bzw. der vorgenannten Energiespeichereinrichtung kann anhand des Sensors vorteilhaft erfasst werden. Weiterhin ist es vorteilhaft, wenn mindestens ein Sensor zur Erfassung einer Mengeninformation über in der Stauaufnahme vorhandenes Verbrauchsmaterial einen Bestandteil der Übertragungseinrichtung, des Behältereinsatzes oder des Stapelbehälters bildet.

Ein derartiger Sensor umfasst beispielsweise ein Funkmodul zur drahtlosen Kommunikation mit einer Steuerung oder einem Speicher der Hand-Werkzeugmaschine oder des Energiespeichers.

Vorteilhaft ist auch eine Ortungseinrichtung als Bestandteil der Übertragungseinrichtung und/oder des Behältereinsatzes und/oder des Stapelbehälters, wobei die Ortungseinrichtung zur drahtlosen Ortung des Stapelbehälters oder der darin aufgenommenen Hand-Werkzeugmaschine oder deren Zubehörteil anhand eines Bediengeräts vorgesehen ist. Auch hier ist es wiederum vorteilhaft, dass die Ortungseinrichtung nicht unbedingt einen Bestandteil des Stapelbehälters bilden muss, sondern beispielsweise am Behältereinsatz oder der Übertragungseinrichtung vorgesehen ist.

Bevorzugt ist es, wenn der Stapelbehälter Koppelmittel zur zugfesten Verbindung mit dem auf den Stapelbehälter aufgestapelten Stapelelement und/oder dem unter den Stapelbehälter untergestapelten Stapelelement bezüglich der Stapelrichtung aufweist. Somit können das Stapelelement und der Stapelbehälter durch die Koppelmittel in Bezug auf die Stapelrichtung oder längs der Stapelrichtung sozusagen zusammengehalten werden. Vorzugsweise ist vorgesehen, dass der Stapelbehälter zur zugfesten Verbindung mit einem untergestapelten und zudem einem aufgestapelten Stapelelement ausgestaltet ist. Die Koppelmittel umfassen beispielsweise Riegelelemente, Laschen oder dergleichen andere formschlüssig mit dem jeweils aufgestapelten oder untergestapelten Stapelelement verbindbare Elemente. Auch Formschlusskonturen, die beispielsweise Haken, Rastnasen oder dergleichen zum zugfesten Verbinden mit dem aufgestapelten oder dem untergestapelten Stapelelement längs der Stapelrichtung oder bezüglich der Stapelrichtung geeignet sind, können Bestandteile der Koppelmittel bilden.

Weiterhin ist es vorteilhaft, wenn der Stapelbehälter Formschlusskonturen zum formschlüssigen Eingriff mit Gegen-Formschlusskonturen des auf den Stapelbehälter aufgestapelten oder unter den Stapelbehälter untergestapelten Stapelelements aufweist, wobei der Stapelbehälter bezüglich des Stapelelements durch diese Formschlusskonturen quer zur Stapelrichtung in einer stabilen Relativposition gehalten wird. Beispielsweise umfassen die Formschlusskonturen und Gegen-Formschlusskonturen Formschlussvorsprünge und Formschlussaufnahmen, z.B. Füße an der Unterseite des Stapelbehälters und für die Füße geeignete Aufnahmen an der Oberseite des Stapelbehälters, insbesondere dessen Deckels.

Ein bevorzugtes Konzept sieht vor, dass der Stapelbehälter keine in Bezug auf die Busverbindung zu dem auf ihn aufgestapelten oder unter ihn untergestapelten Stapelelement elektrisch wirksamen Komponenten aufweist. So sind beispielsweise am Stapelbehälter selbst, zum Beispiel dessen Behälterkorpussen oder Deckel oder beiden, keine elektrischen Kontakte, Spulen oder dergleichen notwendig. Diese Funktionen werden durch die Übertragungseinrichtung und den Behältereinsatz, an welchem die Übertragungseinrichtung angeordnet ist, geleistet.

Die Übertragungseinrichtung ist vorzugsweise fest in den Behältereinsatz integriert. Beispielsweise sind Spulen oder dergleichen andere zur drahtlosen Übertragung geeignete Übertragungsmittel an einem Korpus des Behältereinsatzes fest angeordnet.

Es ist aber auch möglich, dass der Behältereinsatz eine Aufnahme, insbesondere eine Steckaufnahme oder Klemmaufnahme, für die Übertragungseinrichtung aufweist. Die Übertragungseinrichtung weist in diesem Fall vorteilhaft eine Halteeinrichtung oder einen Haltekörper auf, an welchem die Übertragungsmittel, insbesondere drahtlos übertragendes Übertragungsmittel, angeordnet sind. Der Haltekörper oder die Halteeinrichtung der Übertragungseinrichtung kann beispielsweise in die Aufnahme des Behältereinsatzes eingesteckt werden.

Der Stapelbehälter und/oder der Behältereinsatz sind vorzugsweise aus Kunststoff. Beispielweise sind sie jeweils als Kunststoffformteile ausgestaltet. Beispielsweise ist der Stapelbehälter als ein Hohlformkörper oder Spritzgussteil ausgestaltet. Gleiches gilt auch für den Behältereinsatz, der beispielsweise als ein Hohlformkörper oder Formkörper ausgestaltet sein kann.

Der erfindungsgemäß ausgestaltete Stapelbehälter bildet zweckmäßigerweise einen Bestandteil einer Stapelanordnung, die mindestens ein weiteres in der Stapelrichtung auf den Stapelbehälter oder unter den Stapelbehälter gestapeltes Stapelelement, zum Beispiel einen weiteren Stapelbehälter, umfasst.

Nachfolgend werden Ausführungsbeispiele der Erfindung anhand der Zeichnung erläutert. Es zeigen:
- Figur 1: eine perspektivische Schrägansicht einer Stapelanordnung umfassend eine Stapelbasis sowie darauf aufgestapelt die Stapelbehälter,
- Figur 2: einen unteren Teil der Stapelanordnung gemäß Figur 1, wobei ein in Figur 1 nicht sichtbarer Stapeleinsatz des oberen Stapelbehälters dargestellt ist,
- Figur 3: weitere Komponenten der Stapelanordnung gemäß vorstehender Figuren, wobei die Stapelbasis sowie elektrische Übertragungkomponenten und eine elektrische Hand-Werkzeugmaschine dargestellt sind,
- Figur 4: einen Schnitt durch die Stapelanordnung gemäß Figur 1 entlang einer Linie A-A,
- Figur 5: einen Schnitt durch die Stapelanordnung gemäß Figur 1 entlang einer Linie B-B, und
- Figur 6: einen Staubsauger als alternative Stapelbasis für die Stapelanordnung gemäß der vorstehenden Figuren sowie einen auf die Stapelbehälter aufstapelbaren Tragebehälter in perspektivischer Schrägansicht.

Eine Stapelanordnung 10 weist eine Stapelbasis 11 auf, auf welcher Stapelbehälter 12, 13 aufgestapelt sind. Alternativ zur Stapelbasis 11 kann auch eine Stapelbasis 111 in Gestalt eines Staubsaugers 90 verwendet werden, auf welchen ebenfalls die Stapelbehälter 12, 13 in einer Stapelrichtung S aufstapelbar sind. Auf jeden der Stapelbehälter 12, 13 oder auch auf den Staubsauger 90 oder die Stapelbasis 11 kann zudem ein Tragebehälter 14 aufgestapelt werden.

Beispielsweise bilden die Stapelbasis 111 sowie die darauf gestapelten Stapelbehälter 12, 13 Stapelelemente 211, 212 und 213. Auf diese Stapelelemente kann als weiteres Stapelelement 214 der Tragebehälter 14 aufgestapelt werden.

Die Stapelbehälter 12, 13 haben ebenso wie der Tragebehälter 14 in Draufsicht etwa die gleiche Umfangskontur und dasselbe Maß, sodass man derartige Tragebehälter und Stapelbehälter aufeinander stapeln kann. Zudem sind die Tragebehälter 14 oder die Stapelbehälter 12, 13 in der Höhe miteinander zugfest verbindbar, was nachfolgend noch deutlich wird. Jedenfalls erhält man durch Aufstapeln der Tragebehälter 12, 13 oder weiterer derartiger Tragebehälter stabile, als Ganzes von oben ergreifbare Stapelanordnungen, die vielfältig nutzbar sind.

Die Stapelbehälter 12, 13 haben zwar die gleiche Bodenflächenkontur, sind jedoch unterschiedlich hoch. Dies spielt jedoch für die Verknüpfung der Stapelbehälter 12, 13 sowie weiterer, nicht dargestellter Stapelbehälter in der Stapelrichtung S keine wesentliche Rolle. Die Stapelbehälter 12, 13 werden daher nachfolgend unter Verwendung derselben Bezugsziffern erläutert, die für gleiche oder gleichartige Komponenten der Stapelbehälter 12, 13 stehen.

Die Stapelbehälter 12, 13 weisen einen Behälterkorpus 31 auf. Der Behälterkorpus 31 bildet beispielsweise ein Unterteil 30.

Der Behälterkorpus 31 umfasst eine Bodenwand 32, von der Umfangswände 33 abstehen. Die Bodenwand 32 und die Umfangswände 33 begrenzen eine Stauaufnahme 140, 40 der Stapelbehälter 12, 13.

Die Umfangswände 33 umfassen einander gegenüberliegende längere Seitenwände 34, 35, zum Beispiel eine Vorderwand und eine Hinterwand, die durch kürzere Seitenwände 36 miteinander verbunden sind. Dies soll aber nicht so verstanden werden, dass die Seitenwände 36 nicht länger als die Seitenwände 34, 35 sein können.

Die Stauaufnahme 140 des Stapelbehälters 12 und die Stauaufnahme 40 des Stapelbehälters 13 haben von der Seite ihrer Öffnung her gesehen die gleichen oder zumindest im Wesentlichen oder annähernd die gleichen oder ähnliche Innenumfangskonturen bzw. den gleichen oder annähernd den gleichen Bodenquerschnitt, sind jedoch unterschiedlich hoch.

Die Stauaufnahme 40, 140 bzw. der Behälterkorpus 31 ist durch einen Deckel 41 verschließbar. Der Deckel 41 weist eine Deckwand 42 sowie Umfangswände 43 auf. Die Umfangswände 43 umfassen zu den Seitenwänden 36 passende Seitenwände 46 sowie zu den Seitenwänden 34, 35 passende Seitenwände 44, 45. Mithin kann also der Deckel 41 den Behälterkorpus 31 bzw. die Stauaufnahme 40 in der Art einer Haube abdecken. Wenn der Deckel 41 geschlossen ist, fluchten die Umfangswände 33, 43 miteinander.

Der jeweilige Deckel 41 stellt eine Oberseite 18 eines Stapelbehälters 12, 13 bereit, auf die ein weiterer gleichartiger Stapelbehälter, zum Beispiel einer der Stapelbehälter 12, 13, aber auch der Tragebehälter 14, mit seiner Unterseite 17 aufgestapelt werden kann.

Der Tragebehälter 14 bildet ebenfalls einen Stapelbehälter, der jedenfalls auf die Stapelbehälter 12, 13 aufstapelbar ist. Ein Behälterkorpus 81 des Tragebehälters 14 hat eine Stauaufnahme 80 beispielsweise zum Transportieren von Werkzeugen, insbesondere manuell zu betätigenden Handwerkzeugen (Schraubendrehern oder dergleichen). Eine Bodenwand 82 des Behälterkorpusses 81 hat den gleichen Querschnitt wie die Bodenwand 32 eines Stapelbehälters 12 oder 13. Somit passt der Tragebehälter 14 konturgleich auf die Stapelbehälter 12, 13.

Von der Bodenwand 82 des Behälterkorpusses 81 stehen Umfangswände 83 ab, die eine vordere und eine hintere Seitenwand 84, 85 sowie sich zwischen diesen Seitenwänden erstreckende Seitenwände 86 umfassen. Eine Länge der Seitenwände 84, 85, 86 entspricht derjenigen der Seitenwände 34, 35, 36.

In der Stauaufnahme 80 ist beim Tragebehälter 14 ein nach oben abstehender Tragegriff oder Handgriff 87 vorgesehen, der in der Art eines Henkels ergriffen werden kann. Unterhalb des Handgriffs 87 ist eine Aufnahme 88 im Behälterkorpus 81 vorgesehen, in die ein Handgriff 87 eines der untergestapelten gleichartigen Tragebehälter 14 insbesondere formschlüssig passt.

Die Stapelbehälter 12, 13 sowie der Tragebehälter 14 können auf den Staubsauger 90 aufgestapelt werden, der insoweit ebenfalls einen Systembestandteil bildet. Der Staubsauger 90 hat ein Gehäuse 91, das zweckmäßigerweise auf Rollen 92 auf einem Untergrund verfahrbar ist. Das Gehäuse 91 ist durch einen Deckel 93 abgedeckt. An einer Frontseite des Gehäuses 91 befindet sich ein Saugeinlass 94, durch den Schmutz, Staub oder dergleichen in einen nicht näher bezeichneten Staubsammelraum oder Staubsammelbehälter, zum Beispiel einen Staubfilterbeutel, eingesaugt werden kann. Dazu ist ein schematisch dargestelltes Saugaggregat 95 vorgesehen. Das Saugaggregat 95 kann beispielsweise über ein Netzkabel, eine Batterie, einen elektrischen Akkumulator oder eine sonstige Versorgungseinrichtung 98 mit elektrischer Energie versorgt werden

An der Oberseite des Staubsaugers 90, vorzugweise am Deckel 93, ist eine Behälter-Aufnahme 96 für einen der Stapelbehälter 12, 13 oder den Tragebehälter 14 vorgesehen. Beispielsweise handelt es sich bei der Behälter-Aufnahme 96 um eine Steckaufnahme 97, so dass der jeweilige Behälter 12-14 von oben her auf das Gehäuse 91 aufgestapelt bzw. in dieses sozusagen eingesteckt werden kann.

Die Stapelbehälter 12, 13 sowie der Tragebehälter 14 haben an ihren Bodenwänden außenseitig, also entgegengesetzt zu der Stauaufnahme 80 oder Stauaufnahme 40, Füße 37,38, mit denen sie auf einem Untergrund abstellbar sind. Die Füße 37, 38 bilden in Zusammenwirkung mit Aufnahmen 47, 48, in die die Füße 37, 38 formschlüssig passen, Formschlusskonturen 59 , die quer zur Stapelrichtung S formschlüssig ineinandergreifen, um auf diese Weise die Stapelbehälter 12, 13 oder den Transportbehälter 14 quer zur Stapelrichtung S in einer stabilen Relativposition zu halten. Somit kann also der Stapel bestehend aus beispielsweise den Stapelelementen oder Stapelbehälter 12, 13 quer zur Stapelrichtung S nicht mehr verrutschen oder verrücken und bleibt in einer stabilen Flucht entlang der Stapelrichtung S.

Die Aufnahme 48 für die Füße 38 nimmt weiterhin einen Handgriff 15 auf, der anhand eines Schwenklagers 16 in eine vor den Deckel 41 vorstehende Trageposition, in der er in der Art eines Henkels genutzt werden kann, oder auch in eine Ruheposition verstellbar ist, in der er in die Aufnahme 48 so weit eintaucht, so dass er nicht vor die Deckwand 42 in Richtung des aufzustapelnden jeweiligen Transportbehälters oder Stapelbehälters vorsteht, dessen Aufstapeln also nicht behindert.

Auch die bereits erläuterte Steckaufnahme 97 des Staubsaugers 90 bildet vorzugsweise derartige Formschlusskonturen 59, weil sie die Stapelbehälter 12, 13 oder den Tragebehälter 14 quer zur Stapelrichtung S formschlüssig fixiert.

Eine weitere Formschlusskontur 59, die quer zur Stapelrichtung S formschlüssig fixierend wirkt, wird durch eine Steckaufnahme 21 der Stapelbasis 11 gebildet. Die Steckaufnahme 21 dient zum formschlüssigen Aufnehmen eines jeweiligen Stapelbehälters 12, 13 oder des Tragebehälter 14, wobei der jeweilige Behälter quer zur Stapelrichtung S formschlüssig fixiert ist. Die Steckaufnahme 21 wird bodenseitig durch eine Bodenwand 22 der Stapelbasis 11 begrenzt, seitlich durch Umfangswände 23. Die Umfangswände 23 umfassen eine vordere und eine hintere Seitenwand 24, 25, zwischen denen sich Seitenwände 26 erstrecken. Eine Innenumfangskontur der Steckaufnahme 21 entspricht der Außenumfangskontur des Unterteils 30 bzw. des Behälterkorpusses 31 oder des Behälterkorpusses 81 des Tragebehälters 14.

Die Stapelanordnung 10 ist ferner längs der Stapelrichtung S zugfest koppelbar, nämlich anhand von Koppelmitteln 50. Die Koppelmittel 50 umfassen beispielsweise vor die Füße 38 vorstehende Hintergreifkonturen 39, die zum Hintergreifen von Hintergreifkonturen 49 im Bereich der Aufnahmen 48 vorgesehen sind. Beispielsweise sind die Hintergreifkonturen 39, 49 Hakenkonturen. Die Hintergreifkonturen 39, 49 können beispielsweise in einer Art Schwenk-Schiebe-Bewegung H in Eingriff miteinander gebracht werden. Dazu wird beispielsweise ein jeweils oberer Stapelbehälter 12, 13 oder der Tragebehälter 14 etwa quer zur Stapelrichtung S relativ zum unteren Stapelbehälter 12, 13 bewegt und dann in einer Schwenkachse E geschwenkt, wenn nämlich die Hakenkonturen bzw. Hakenflächen der Hintergreifkonturen 39, 49 aufeinander zu liegen gekommen sind, bis die Bodenwände 32, 82 auf der Deckwand 42 aufliegen.

Diese Hakenverbindung bzw. Hintergreif-Verbindung von Stapelbehältern oder Transportbehältern wird zusätzlich durch eine Verriegelung an der Frontseite der Stapelanordnung 10 gesichert. Diese Verriegelung wirkt ebenfalls zugfest in Richtung der Stapelrichtung S. Beispielsweise sind an den Deckeln 41 Riegelelemente 51 der Koppelmittel 50 vorgesehen, die um Drehlager 52 schwenkbar sind. Die Riegelelemente 51 weisen Aufnahmen 55 auf, die an Widerlagerkonturen 53, 54 vorbei schwenkbar sind, bis die Riegelelemente 51 in Eingriff mit den Widerlagerkonturen 53, 54 sind.

Die Widerlagerkonturen 53, 54 sowie die Riegelelemente 51 sind an den Frontseiten der Behälterkorpusse 31 sowie der Deckel 41 vorgesehen. Die Widerlagerkonturen 53, 54 stehen beispielsweise vor die vorderen Seitenwände 34, 44 vor. Die Widerlagerkonturen 53 sind beispielsweise an den Deckeln 41 vorgesehen, die Widerlagerkonturen 54 an den Behälterkorpussen 31. Beispielsweise ist jeweils eine Widerlagerkontur 54 nahe bei der Bodenwand 32 und eine Widerlagerkontur 54 nahe beim Deckel 41 vorgesehen. Das Riegelelement 51 kann wie in Figur 1 unten dargestellt die Stapelbehälter 12, 13 zugfest miteinander verbinden, wobei der zwischen die Behälterkorpusse 31 der Stapelbehälter 12, 13 zwischengeschaltete oder zwischengestapelte Deckel 41 ohne Zugbelastung bleibt. Beispielsweise ist das Riegelelement 51 dabei einerseits mit dem an der Frontwand oder Seitenwand 34 oberen Widerlagerkontur 54 oder der Widerlagerkontur 54 des untergestapelten Stapelbehälters 12 und andererseits mit der Widerlagerkontur 54 des aufgestapelten Stapelbehälters 13 gleichzeitig in Eingriff und verbindet diese zugfest.

Es ist auch möglich, dass ein Riegelelement 51 lediglich als Verschluss für den Deckel dient, wobei es wie beim Stapelbehälter 13 gemäß Figur 1 beispielsweise nur mit der Widerlagerkontur 54 des dem Deckel 41 zugeordneten Behälterkorpus' 31 des Stapelbehälters 13 in Eingriff ist. Optional ist das Riegelelement 51 zudem noch mit einer oder mehreren Widerlagerkonturen 53 des Deckels 41 des oberen Stapelbehälters 13 in Eingriff, um den Deckel 41 fest auf dem Behälterkorpus 31 oder dem Unterteil 30 des Stapelbehälters 13 zu halten.

Die Koppelmittel 50 können aber auch beispielsweise seitlich an den Stapelbehälter 12, 13 und/oder den Transportbehälter 40 angeordnete Widerlagerkonturen 56 sowie frontal an diesen Behältern vorgesehene Widerlagerkonturen 57 umfassen. Die Widerlagerkonturen 56, 57 sind beispielsweise in der Art von Rastvorsprüngen ausgestaltet, die in Eingriff mit Laschen 58, 158, 258 gelangen können. In Figur 1 sind die Laschen 58 nur schematisch eingezeichnet. Sie sind beispielsweise an einem jeweiligen Behälter-Unterteil 31 schwenkbar angeordnet und können vorzugsweise den jeweiligen Deckel 41 überbrückend in Eingriff mit den Widerlagerkonturen 56, 57 des Unterteils 30 oder Behälterkorpusses 31 des jeweils oberen Stapelbehälters 12, 13 oder des Tragebehälters 14 gebracht werden, wo sie dann ebenfalls zugfest bezüglich der Stapelrichtung S koppelnd wirken.

Beim Transportbehälter 14 sind Widerlagerkonturen 256, beispielsweise Rastnasen ähnlich wie die Widerlagerkonturen 56, etwa fluchtend mit den Handgriffen 87 am jeweiligen Behälterkorpus 81 vorgesehen. Am Behälterkorpus 81 befinden sich zudem noch Laschen 256. Die Widerlagerkonturen 256 sind nahe bei der Bodenwand 82, die Laschen 258 nahe bei dem Handgriff 87 vorgesehen. Wenn gleichartige Transportbehälter 14 aufeinander gestapelt sind, insbesondere ein Handgriff 87 in die Aufnahme 88 eines aufgestapelten Tragebehälters 14 eingreift, können die Laschen 256 des unteren Tragebehälters 14 in Eingriff mit den Widerlagerkonturen oder Rastnasen 256 des oberen Tragebehälters 14 gebracht werden. Dadurch ist ebenfalls eine zugfeste Koppelung bezüglich der Stapelrichtung S realisierbar.

Zwischen dem Staubsauger S, der ebenfalls als Stapelbasis dienen kann, und einem Transportbehälter 12, 13 oder einem Tragebehälter 14 sind ebenfalls Koppelmittel 50 vorgesehen. Beispielsweise sind nahe bei der Steckaufnahme 97 Laschen 158 vorgesehen, die in Eingriff mit den Widerlagerkonturen 56, 57 gebracht werden. Beispielsweise sind die Laschen 158 oder Haltevorsprünge 158 verschwenkbar oder quer zur Stapelrichtung S verschieblich am Deckel 93 bzw. am Gehäuse 91 des Staubsaugers 90 gelagert.

In Bezug auf die Stapelrichtung S zugfest koppelnde Koppelmittel 50 sind weiterhin zwischen der Stapelbasis 11 und einem jeweiligen Stapelbehälter 12, 13 oder gegebenenfalls auch dem Tragebehälter 14 vorhanden. Beispielsweise ist an der Seitenwand 25 eine Hintergreifaufnahme oder Hintergreif-Kontur 29 vorgesehen, in die die Hintergreifkonturen 39 der Füße 38 eingreifen können, ähnlich wie bei den Hintergreifaufnahmen oder Hintergreifkonturen 49.

Zudem kann ein jeweiliger Stapelbehälter 12, 13 oder Tragebehälter 14 in Bezug auf die Stapelrichtung S anhand eines Schlosses 27 an der Stapelbasis 11 gesichert werden. Das Schloss 27 hat beispielsweise einen in der Zeichnung nicht sichtbaren Haltevorsprung, der in Eingriff mit den Widerlagerkonturen 57 gebracht werden kann, wenn ein Stapelbehälter 12, 13 oder Tragebehälter 14 in der Steckaufnahme 21 aufgenommen ist.

Die Stapelbehälter 12, 13 eignen sich zum Transportieren von Hand-Werkzeugmaschinen, beispielsweise Schleifgeräten, Sägen, Trenngeräten, Bohrmaschinen oder Schraubgeräten. Im Stapelbehälter 13 ist beispielsweise eine Hand-Werkzeugmaschine 500 in Gestalt einer Bohrmaschine oder eines Schraubgeräts aufgenommen. Die Hand-Werkzeugmaschine 500 weist ein Gehäuse 501 auf, in welchem ein Antriebsmotor 502, optional ein Getriebe und dergleichen andere für Handwerkzeugmaschinen typische Komponenten aufgenommen sind. Der Antriebsmotor 502 treibt eine Werkzeugaufnahme 503 an, an welcher ein Werkzeug, zum Beispiel ein Schraubwerkzeug anordenbar ist. Die Hand-Werkzeugmaschine 500 kann bequem an einem Handgriff 504 ergriffen werden. Die Hand-Werkzeugmaschine 500 weist zu einem kabellosen Betrieb eine Energiespeichereinrichtung 510 auf, die beispielsweise elektrische Speicherzellen 511 umfasst. Ein Gehäuse 512 der Energiespeichereinrichtung 510 ist beispielsweise am Handgriff 504 lösbar befestigbar.

Prinzipiell möglich ist es, dass in einem Stapelbehälter 12, 13 eine Hand-Werkzeugmaschine, zum Beispiel die Hand, Werkzeugmaschine 500 frei abgelegt werden kann. Die Stauaufnahme 40, 140 ist entsprechend groß. Allerdings ist es vorteilhaft, wenn die jeweilige Hand-Werkzeugmaschine formschlüssig gehalten ist, also zumindest quer zur Stapelrichtung S einen gewissen Halt findet. Beispielhaft ist dies an der beispielweise als Schraubgerät ausgestalteten Hand-Werkzeugmaschine 500 dargestellt.

Zum zumindest bereichsweise formschlüssigen Halten einer jeweiligen Hand-Werkzeugmaschine und/oder einer Energiespeichereinrichtung sind Behältereinsätze 60, 160 in den Stapelbehältern 12, 13 vorgesehen. Ein jeweiliger Behältereinsatz 60, 160 weist beispielsweise einen Einsatzkorpus 61 auf, der eine Transportaufnahme 62 zum Transportieren einer Hand-Werkzeugmaschine, beispielsweise der Hand-Werkzeugmaschine 500, und/oder einer Energiespeichereinrichtung, zum Beispiel der Energiespeichereinrichtung 510, aufweist.

Die Transportaufnahme 62 umfasst beispielsweise eine Maschinenaufnahme 63, in welcher die Hand-Werkzeugmaschine 500 zumindest abschnittsweise oder bereichsweise formschlüssig gehalten ist, beispielsweise in einer Aufnahmevertiefung 69. Die Transportaufnahme 62 kann auch eine Energiespeicheraufnahme 163, sozusagen also eine weitere Maschinenaufnahme, umfassen, die zum Halten der Energiespeichereinrichtung 510 ausgestaltet ist. Beispielsweise ist eine Energiespeicheraufnahme 163 für den Energiespeicher 163 vorhanden.

Die Behältereinsätze 60, 160 sind in den Stauaufnahmen 40, 140 nicht frei beweglich, sondern ortsfest gehalten. Dazu kann beispielsweise eine Verschraubung 264 vorgesehen sein. Eine oder mehrere Schrauben durchdringen beispielsweise die Bodenwand 32 des Stapelbehälters 12 und dringen in eine Bodenseite des Behältereinsatzes 160 ein.

Alternativ oder ergänzend zu einem derartigen Halt mittels beispielsweise einer Schraubverbindung, Klemmverbindung oder Rastverbindung ist es jedoch vorteilhaft, dass die Behältereinsätze 60, 160 formschlüssig in den Stauaufnahmen 40, 140 aufgenommen sind. Beispielsweise haben sie vordere und hintere Seitenflächen 64, 65, die an den der Stauaufnahme 40, 140 zugewandten Innenseite der Seitenwände 24, 25 zumindest abschnittsweise anliegen. Weiterhin haben die Behältereinsätze 60, 160 vorzugsweise Seitenflächen 66, die zur zumindest abschnittsweisen formschlüssigen oder flächigen Anlage an den der Stauaufnahme 40, 140 zugewandten Innenseiten der Seitenwände 36 vorgesehen sind. Somit sind also die Behältereinsätze 60, 160 bzw. deren Einsatzkorpusse 61 quer zur Stapelrichtung S in den Stauaufnahmen 40, 140 fixiert.

Die Behältereinsätze 60, 160 können von den Oberseiten 18 der Behälterkorpusses 31 her in die somit als Steckaufnahmen ausgestalteten Stauaufnahmen 40, 41 entlang einer Steckachse, die der Stapelrichtung S vorliegend entspricht, eingesteckt werden und finden dort Halt. Eine Fixierung längs der Steckachse, also vorliegend der Stapelrichtung S, kann zum Beispiel durch eine zusätzliche Verrastung 265, Verklebung oder die Verschraubung 264 geleistet werden. Die Verrastung 265 umfasst beispielsweise eine Rastaufnahme am Behältereinsatz 160, in die ein Rastvorsprung, der vor die Bodenwand 22 des Stapelbehälters 12 in Richtung der Stauaufnahme 140 vorsteht, eingreift. Eine Verklemmung wird zum Beispiel dadurch realisiert, dass die Seitenflächen 64, 65, 66 im Klemmsitz an den Innenseiten der Stauaufnahme 40, 140 anliegen.

Die Behältereinsätze 60, 160 sind jedoch über ihre Funktion als Halteeinrichtungen für Handwerkzeugmaschinen, Energiespeichereinrichtungen oder sonstiges Verbrauchsmaterial, beispielsweise Schleifmittel, Schleifteller, Schrauben, Werkzeuge, zum Beispiel Schrauberbits, Sägeblätter oder dergleichen, hinaus elektrisch aktive Komponenten. Sie bilden Übertragungsmodule 75, 175, mit denen eine Busverbindung B zwischen den Stapelelementen 211-214 realisierbar ist.

Die Behältereinsätze 60, 160 umfassen nämlich lösbar oder integral eine Übertragungseinrichtung 70, die Übertragungsmittel 76 zur drahtlosen Übertragung von Daten und/oder Energie zwischen den Stapelelementen 211-214 umfasst. Die Übertragungsmittel 76 umfassen beispielsweise Spulen 176, die zur elektrischen Energieübertragung vorgesehen sind. Die Stapelbasen 11, 111 haben für die Übertragungsmittel 76 geeignete bzw. zur Kommunikation mit den Übertragungsmitteln 76 passende Übertragungsmittel 76, beispielsweise ebenfalls Spulen 176, so dass die Stapelbasen 11, 111 zusammen mit den Stapelelementen 212, 213 die Busverbindung B realisieren können.

Die Übertragungsmittel 76 bilden Busschnittstellen 77, 78, die an den jeweiligen Oberseiten 18 und Unterseiten 17 der Stapelbehälter 12, 13 angeordnet sind. Die an den Oberseiten bzw. den den Stapelbehältern 12, 13 zugewandten Seiten der Stapelbasen 11, 13 angeordneten Übertragungsmittel 76 bilden beispielsweise Busschnittstellen 178, insbesondere Buskoppler. Die Busschnittstellen 178, 78 sind zur Kommunikation mit den Busschnittstellen 77 ausgestaltet, beispielsweise zur drahtlosen, zum Beispiel kapazitiven und/oder induktiven, Übertragung von Daten und/oder Energie.

Alternativ und/oder ergänzend kann aber auch eine kontaktbehaftete Datenübertragung und/oder Energieübertragung Bestandteil der Busverbindung B sein oder im Rahmen der Busverbindung B realisiert werden. Dazu sind beispielsweise elektrische Kontakte 79 an den Unterseiten 17 und den Oberseiten 18 der Stapelbehälter 12, 13 vorgesehen. Dazu passende elektrische Kontakte 179 sind vorzugsweise an den Stapelbasen 11, 111 vorgesehen. Die Kontakte 79, 179 umfassen beispielsweise Steckvorsprünge und Steckaufnahmen, feststehende Kontaktflächen sowie Kontaktflächen, die in Richtung zu den feststehenden Kontaktflächen angefedert sind oder dergleichen. Jedenfalls sind die elektrischen Kontakte 79, 179 so an den Stapelelementen 211-213 positioniert, dass sie im aufgestapelten Zustand der Stapelelemente 211-213 miteinander in Kontakt treten können. Die elektrischen Kontakte 79, 179 fluchten beispielsweise mit zur Stapelrichtung S parallelen Achsen.

Die Spulen 176 haben eine Flachgestalt und sind unmittelbar an den Oberseiten 18 sowie den Unterseiten 17 der Stapelbehälter 12, 13 sowie oberseitig an den Stapelbasen 11, 111 angeordnet.

Die Spulen 176 liegen vorzugsweise flächig an den geschlossenen und nicht unterbrochenen Wänden, der jeweiligen Bodenwand 32 und der jeweiligen Deckwand 42, an.

Es ist aber auch möglich, dass zur leichteren Übertragung oder besseren Übertragung eines elektrischen oder magnetischen Feldes für eine drahtlose Datenübertragung oder Energieübertragung oder beides Durchbrüche 42A an der Deckwand 42 bzw. entsprechende Durchbrüche (nicht dargestellt) an der Bodenwand 32 an denjenigen Stellen vorgesehen sind, wo die Spulen 176 vorgesehen sind.

Insbesondere sind zweckmäßigerweise für die elektrischen Kontakte 79 entsprechende Durchbrüche an der Bodenwand 32 oder der Deckwand 42 vorgesehen. Die Kontakte 79 sind nämlich unmittelbar am Behältereinsatz 60 oder 160 vorhanden und nicht am Stapelbehälter 12 oder 13.

Die Kontakte 79 sind zweckmäßigerweise durch elektrische Leitungen 79A miteinander verbunden. Aber auch zwischen den Kontakte 79 können innerhalb eines Stapelbehälters 12, 13 oder eines Behältereinsatzes 60, 160 drahtlos arbeitende Kommunikationsmittel, beispielsweise induktive oder kapazitive arbeitende Kommunikationsmittel oder Mittel zur drahtlosen Energieübertragung vorgesehen sein.

Die Übertragungsmittel 76 zur drahtlosen Übertragung von Daten und/oder Energie eines Behältereinsatzes 60, 160 bzw. der jeweiligen Übertragungseinrichtung 70 eines Stapelbehälters 12, 13 können durch elektrische Leitungen einer Leitungsanordnung 76A miteinander verbunden sein. Es ist aber auch möglich, dass die drahtlosen Übertragungsmittel 76 innerhalb eines Behältereinsatzes 60, 160 bzw. eines Stapelelements 12, 13 drahtlos miteinander kommunizieren und/oder zur drahtlosen Energieübertragung ausgestaltet sind.

Über eine elektrische Versorgungsleitung 301 ist beispielsweise ein Netzgerät 302 der Stapelbasis 11 mit elektrischem Strom versorgbar.

Auch der Staubsauger 90 kann über seine Versorgungseinrichtung 98 wie erläutert an ein elektrisches Energieversorgungsnetz angeschlossen werden. Beispielsweise versorgt die Versorgungseinrichtung 98 zusätzlich zu dem Saugaggregat 95 noch ein Netzgerät 302, welches für die Busverbindung B, die vom Staubsauger 90 oder der Stapelbasis 111 ausgeht, elektrische Energie bereitstellen kann.

Die Netzgeräte 302 stellen eine Versorgungsspannung oder elektrische Energie für die Busverbindung B bereit, die über die Busverbindung B zu den Behältereinsätzen 60, 160 und somit auch zu Maschinenschnittstellen 71, 171, 271, 371 übertragbar ist. Die Energieübertragung auf der Busverbindung B ist vorzugweise zwischen den Stapelelementen 211-213 induktiv. Es ist aber auch möglich, die elektrische Energie für die Hand-Werkzeugmaschine 500 und/oder für die Energiespeichereinrichtung 505 über die Kontakte 79, 179 zwischen den Stapelelementen 211-213 zu übertragen. Die Kontakte 79 eines Stapelbehälters, beispielsweise des Stapelbehälters 13, umfassen Kontakte zur Kontaktierung eines auf den Stapelbehälter 13 aufgestapelten und eines unter den Stapelbehälter 13 untergestapelten Stapelelements, so zum Beispiel die Stapelbasis 11 und sind vorzugsweise über eine Leitungsanordnung 79A miteinander verbunden.

Die Maschinenschnittstellen 71, 171, 271, 371 werden über die Busverbindung B mit elektrischer Energie versorgt.

Die Maschinenschnittstelle 71 umfasst beispielsweise ein Übertragungsmittel 72, insbesondere eine Spule 172, mit der drahtlos elektrische Energie zu der Hand-Werkzeugmaschine 500 übertragen werden kann. Diese hat dazu beispielsweise ein Übertragungsmittel 505, insbesondere ebenfalls eine Spule 506. Beispielsweise ist die Spule 506 oder das Übertragungsmittel 505 an einer Rückseite des Gehäuses 501 angeordnet.

Eine drahtlose Übertragung mit ebenfalls einem Übertragungsmittel 72 ist beispielsweise an der Maschinenschnittstelle 171 direkt zu der Energiespeichereinrichtung 510 vorgesehen. Auch diese hat ein Übertragungsmittel 505, insbesondere eine Spule 506, um von der Spule 172 des Übertragungsmittels 72 elektrische Energie auf induktivem beziehungsweise magnetischem Wege zu erhalten.

Eine sozusagen kontaktbehaftete Variante ist bei der Maschinenschnittstelle 271 realisiert. An die Maschinenschnittstelle 271 kann beispielsweise die Energiespeichereinrichtung 510 mit ihren Kontakten, die an sich zur Herstellung einer elektrischen Verbindung zu der Hand-Werkzeugmaschine 500 vorgesehen sind, unmittelbar angeschlossen werden. Diese Kontakte treten dann in eine elektrische Verbindung mit elektrischen Kontakten 73, die an oder in einer Aufnahmevertiefung 269 der Maschinenschnittstelle 271 vorgesehen sind.

Die Maschinenschnittstellen 71, 171, 271 sind unmittelbar an den Aufnahmevertiefungen 69 oder 269 oder 369 angeordnet. Somit sind die Übertragungsmittel 72 oder die elektrischen Kontakte 73 optimal bezüglich der jeweils zu versorgenden Energiespeichereinrichtung 510 oder Hand-Werkzeugmaschine 500 positioniert. Bei den elektrischen Kontakten 73 ist der Vorteil dieser Konfiguration offensichtlich. Aber auch bei der induktiven, kapazitiven oder sonstigen drahtlosen Übertragung zwischen den Übertragungsmitteln 72 und 505 ist eine optimale Positionierung zur Vermeidung von Übertragungsverlusten zweckmäßig. Die am Behältereinsatz 160 vorgesehene Aufnahmevertiefung 369 bildet oder umfasst beispielsweise eine Ladeschale zum Aufladen einer Energiespeichereinrichtung, insbesondere in der Art der Energiespeichereinrichtung 510.

Die Busschnittstellen 77, 78 werden durch die Behältereinsätze 60, 160 in Bezug auf die Stauaufnahmen 40, 140 in Lage gehalten derart, dass sie bei in der Stauaufnahme 40, 140 aufgenommenem Behältereinsatz 60, 160 an der Unterseite 17 und der Oberseite 18 angeordnet sind. Beispielsweise sind die Spulen 176 der Busschnittstellen 77, 78 an einer Halteeinrichtung 74 gehalten. Die Halteeinrichtung 74, sozusagen der Träger für die Busschnittstellen 77, 78 ist beispielsweise zylindrisch.

Die Halteeinrichtung 74 bildet vorzugsweise einen integralen Bestandteil eines Behältereinsatzes 60, 160. Beispielsweise die Bestandteile der Halteeinrichtung 74 einstückig mit dem Einsatzkorpus 61. Es ist aber auch möglich, dass die Halteeinrichtung 74 beispielsweise in eine Aufnahme 74A des Behältereinsatzes 160 eingesteckt ist (Figur 4).

Die Spulen 176 sind beispielsweise an den jeweiligen Stirnseiten oder Oberseiten und Unterseiten der Halteeinrichtung 74 angeordnet. Die untere Stirnseite der Halteeinrichtung 74, an der die Busschnittstelle 77 gehalten ist, ist beispielsweise bei in der Stauaufnahme 40, 140 angeordnete Behältereinsatz 60, 160 unmittelbar der Bodenwand 32 gegenüberliegend. An der flachen unteren Stirnseite der Halteeinrichtung 74 ist die Spule 176 angeordnet, so dass diese mit beispielsweise an der Bodenwand 32 anliegt oder allenfalls einen geringen Abstand zu derselben hat. Es ist auch möglich, dass die Spule 176 in die nicht näher bezeichnete, optionale Durchtrittsöffnung der Bodenwand 32 eindringt.

Die Halteeinrichtung 74 steht zur Oberseite 18 vor die Stauaufnahme 40, 140 vor, so dass die an der oberseitigen Stirnseite der Halteeinrichtung 74 angeordnete Spule 176 unmittelbar an der Deckwand 42, beispielsweise in der Aussparung oder dem Durchbruch 42A, angeordnet ist. Es kann auch vorgesehen sein, dass die Spule 176 durch die Deckwand 42 abgedeckt ist, wobei sie jedoch im geschlossenen Zustand des Deckels 41, das heißt wenn er die Stauaufnahme 40, 140 abdeckt, zweckmäßigerweise mit allenfalls einem geringen Abstand zur Deckwand 42 platziert ist oder an der Deckwand 42 anliegt.

Es ist auch möglich, dass ein erfindungsgemäß ausgestatteter Behältereinsatz unmittelbar eine Kommunikationsschnittstelle und/oder eine Einspeiseschnittstelle aufweist. So kann beispielsweise die Übertragungseinrichtung 70 des Behältereinsatzes 60 eine Einspeiseschnittstelle 201, insbesondere ein Netzkabel zum Anschluss an ein elektrisches Energieversorgungsnetz, zum Beispiel mit 120 V oder 230 V Wechselstrom, aufweisen. Die Einspeiseschnittstelle 201 führt zu einem Netzgerät 202, dass beispielsweise die Spannung des Energieversorgungsnetzes auf eine Spannungsebene anpasst, die für die Busverbindung B und/oder die Maschinenschnittstellen 71, 171, 271 geeignet ist.

Weiterhin kann auch eine Kommunikationsschnittstelle an Bord eines Behältereinsatzes sein oder einen Bestandteil einer Übertragungseinrichtung bilden. Beispielsweise ist eine Kommunikationsschnittstelle 260 bei dem Behältereinsatz 60 vorgesehen. Die Kommunikationsschnittstelle 260 umfasst beispielsweise eine Bluetooth-Schnittstelle, eine WLAN-Schnittstelle oder dergleichen andere drahtlos kommunizierende Schnittstelle.

Alternativ oder ergänzend ist eine Kommunikationsschnittstelle 360 beispielsweise an Bord einer jeweiligen Stapelbasis 11 oder 111 vorgesehen. Die Kommunikationsschnittstelle 360 umfasst beispielsweise ebenfalls eine Bluetooth-Schnittstelle, WLAN-Schnittstelle oder dergleichen. Aber auch eine drahtgebundene Schnittstelle, zum Beispiel eine Ethernet-Schnittstelle, ist ohne weiteres möglich.

Die Kommunikationsschnittstellen 260, 360 sind zur Kommunikation mit Bediengeräten 400 und/oder 450 ausgestaltet.

Die Bediengeräte 400 oder 450 sind beispielsweise Computer, Smartphones oder dergleichen andere mobile Bediengeräte. Die Bediengeräts 400, 450 haben beispielsweise einen Prozessor 401 sowie einen Speicher 402, in welchem der Programmcode eines Bedienprogramms 403, 453 gespeichert ist. Der Programmcode kam vom Prozessor 401 ausgeführt werden. Die Bediengeräte 400, 450 haben beispielsweise eine Eingabeschnittstelle 405, 455, zum Beispiel eine Tastatur sowie eine Ausgabeschnittstelle 404, 454, zum Beispiel ein Display. An dem Display können Betriebsparameter, Mengenangaben und dergleichen andere Informationen der Stapelelemente 211, 212 bzw. der darin aufgenommenen Hand-Werkzeugmaschine, Zubehörteile oder Energiespeichereinrichtungen angezeigt und/oder modifiziert werden. Beispielsweise sind Symbole 460 an den Ausgabeschnittstellen 404, 454 für die jeweils in einem Stapelbehälter 12, 13 aufgenommene Hand-Werkzeugmaschine 500 oder eine andere Hand-Werkzeugmaschine anzeigbar.

Die Bediengeräte 400, 450 umfassen Kommunikationsschnittstellen 456, die mit den Kommunikationsschnittstelle 260, 360 kompatibel sind, also beispielsweise zu einer Kommunikation über Bluetooth, WLAN oder dergleichen ausgestaltet sind.

Die Kommunikationsschnittstelle 260, 360 ist vorteilhaft mit der Busverbindung B verbunden. Somit kann ein jeweiliges Bediengerät 400 und/oder 450 zum Beispiel über die Kommunikationsschnittstelle 260, 360 mit der Hand-Werkzeugmaschine 500, aber auch beispielsweise mit einem in der Stauaufnahme 140 des Stapelbehälters 12 aufgenommenen Hand-Werkzeugmaschine, insbesondere einer Energiespeichereinrichtung, kommunizieren. Auf diesem Wege kann beispielsweise ein Ladezustand eines Energiespeichers, zum Beispiel der Energiespeichereinrichtung 510, über die Busverbindung B und die Kommunikationsschnittstelle 260 und/oder 360 über die Bediengeräts 400, 450 abgefragt werden.

Weiterhin ist es möglich, dass die Übertragungseinrichtungen eines erfindungsgemäß ausgestatteten Behältereinsatzes oder Stapelbehälters eine Ortungseinrichtung 261 umfassen, beispielsweise um auf diesem Wege festzustellen, ob eine Hand-Werkzeugmaschine, insbesondere auch welcher Typ einer Hand-Werkzeugmaschine, in einem jeweiligen Stapelbehälter aufgenommen ist.

Weiterhin kann beispielsweise ein Sensor 262 ein Bestandteil der Übertragungseinrichtung 70 sein, mit welchem ein Betriebsstatus, beispielweise die Anzahl von Betriebsstunden, einer Hand-Werkzeugmaschine 500 oder der Energiespeichereinrichtung 510 ermittelbar ist. Der Sensor 262 kann autark über Funk oder dergleichen anders drahtlos mit Beispiel Weise einem der Bediengeräts 400 oder 450 kommunizieren. Es ist aber auch möglich, dass der Sensor 262 an die Busverbindung B, insbesondere die Leitungsanordnung 79A, angeschlossen ist.

In einer jeweiligen Stauaufnahme 40, insbesondere einer Transportaufnahme 62, können aber auch Verbrauchsmaterialien, zum Beispiel Schleifmaterial oder dergleichen, aufgenommen werden. Ein Sensor 263, der vorzugsweise ein Bestandteil der Übertragungseinrichtung 70 bildet, kann den Status der Verbrauchsmaterialien, zum Beispiel deren Menge und/oder Qualität, erfassen. Der Sensor 263 kann ebenfalls drahtlos direkt mit den Bediengeräten 450 oder 400 kommunizieren. Bevorzugt ist es jedoch, wenn auch der Sensor 263 mit der Busverbindung B gekoppelt ist, beispielweise mit der Leitungsanordnung 79A verbunden ist.

Die mit der Busverbindung B verbundenen oder in die Busverbindung B ein gekoppelten Sensoren 262, 263 können beispielsweise über die Kommunikationsschnittstelle 260 mit den Bediengeräten 400, 450 kommunizieren. Somit kann Beispielweise mit einem der Bediengerät 400 oder 450 ein jeweiliger Sensor 262, 263 abgefragt werden.

Auch die Ortungseinrichtung 261 kann eine autarke drahtlose Schnittstelle, zum Beispiel eine Bluetooth-Schnittstelle, haben, mit der die Bediengeräte 400 oder 450 unmittelbar kommunizieren können. Es ist aber vorteilhaft, wenn auch die Ortungseinrichtung 261 in die Busverbindung B ein gekoppelt ist, beispielsweise mit der Leitungsanordnung 79A verbunden ist.

Zweckmäßigerweise ist auch der Tragebehälter 14 in die Busverbindung B einkoppelbar. Beispielsweise hat der Tragebehälter 14 eine Busschnittstelle 77, die mit der Busschnittstelle 78 des Stapelbehälters 12, 13 kommunizieren kann. Über die Busschnittstelle 77 kann beispielsweise ein im Tragebehälter 14 abgelegtes Gerät, insbesondere eine Hand-Werkzeugmaschine, mit der Busverbindung B verbunden und somit zum Beispiel anhand des Bediengeräts 400 oder 450 bedienbar sein, insbesondere zur Abfrage von Daten.

Ein Stapelbehälter kann aber auch zur optimierten Datenübertragung oder Energieübertragung zwischen Stapelbehältern zumindest passiv beitragen, beispielsweise anhand eines induktivleitenden Übertragungselement 272, welches in einem der Füße 37 oder 38 angeordnet ist. Dieses kann beispielsweise den magnetischen Fluss einer Spule oder eines sonstigen Übertragungsmittels 272 einer Busschnittstelle 277 verstärken oder weiterleiten, die zur Herstellung einer Busverbindung zu einem aufgestapelten oder untergestapelten Stapelbehälter oder Stapelelement geeignet ist, von dem z.B. nur eine obere Busschnittstelle 278 angedeutet ist.

Auch eine Stapelbasis, zum Beispiel die Stapelbasis 111, kann ein Bediengerät bilden oder aufweisen. Beispielsweise hat der Staubsauger 90 eine Ausgabeschnittstelle 354. Eine Steuerung des Staubsaugers 90, die beispielsweise einen Mikroprozessor und dergleichen andere Komponenten umfasst, oder auch ein davon separater zur Ausführung des nachfolgend erläuterten Bedienprogramms 353 vorgesehener Mikroprozessor 401 kann zum Beispiel dazu ausgestaltet sein, Programmcode eines Bedienprogramms 353 auszuführen, welches insbesondere anhand der Kommunikationsschnittstelle 360 über die Busverbindung B mit den Stapelbehältern 12, 13 und insbesondere den darin aufgenommenen Hand-Werkzeugmaschinen oder Energiespeichereinrichtungen kommunizieren kann, beispielsweise um deren Betriebsdaten anzuzeigen.

## Patentansprüche

1. Stapelbehälter (12, 13) mit einer Übertragungseinrichtung (70), wobei ein Behälterkorpus (31) des Stapelbehälters (12, 13) eine durch eine Bodenwand (32) an seiner Unterseite (17) und von der Bodenwand (32) zu seiner Oberseite (18) hin abstehende Umfangswände begrenzte Stauaufnahme (40, 140) zum Aufnehmen eines Behältereinsatzes (60, 160) aufweist, welcher eine Transportaufnahme (62) zum Transportieren einer elektrischen oder pneumatischen Hand-Werkzeugmaschine (500) oder eines Zubehörteils einer derartigen Hand-Werkzeugmaschine (500) aufweist, wobei der Stapelbehälter (12, 13) zur Bildung einer Stapelanordnung (10) mit mindestens einem weiteren, insbesondere als Stapelbehälter (12, 13) ausgestalteten, Stapelelement (211-214) ausgestaltet ist, auf das der Stapelbehälter (12, 13) mit seiner Unterseite (17) aufstapelbar oder das auf die Oberseite (18) des Stapelbehälters (12, 13) aufstapelbar ist, wobei die Übertragungseinrichtung (70) zur Übertragung von Daten und/oder Energie insbesondere über eine Leitungsanordnung (76A) miteinander verbundene Busschnittstellen (77, 78) aufweist, die im aufeinandergestapelten Zustand der Stapelbehälter (12, 13) eine Busverbindung (B) zwischen den Stapelbehältern (12, 13) bilden, **dadurch gekennzeichnet, dass** die Übertragungseinrichtung (70) in dem Behältereinsatz (60, 160) gehalten ist oder einen Bestandteil des Behältereinsatzes (60, 160) bildet, so dass die Übertragungseinrichtung (70) zusammen mit dem Behältereinsatz (60, 160) als ein Übertragungsmodul (75, 175) in die Stauaufnahme (40, 140) einsetzbar ist und die Busschnittstellen (77, 78) der Übertragungseinrichtung (70) durch den Behältereinsatz (60, 160) bezüglich des Behälterkorpusses (31) so in Lage gehalten werden, dass eine Busschnittstelle (77, 78) an der Unterseite (17) des Stapelbehälters (12, 13) zu einem unter den Stapelbehälter (12, 13) untergestapelten Stapelelement (211-214) und eine Busschnittstelle (77, 78) an der Oberseite (18) des Stapelbehälters (12, 13) zu einem auf die Oberseite (18) des Stapelbehälters (12, 13) aufgestapelten Stapelelement (211-214) angeordnet sind.

2. Stapelbehälter (12, 13) mit einer Übertragungseinrichtung (70) nach Anspruch 1, **dadurch gekennzeichnet, dass** die Transportaufnahme (62) eine, insbesondere eine Aufnahmevertiefung aufweisende, Maschinenaufnahme (63) zum zumindest bereichsweise formschlüssigen Aufnehmen der Hand-Werkzeugmaschine (500) oder einer elektrischen Energiespeichereinrichtung (510) zur elektrischen Energieversorgung der Hand-Werkzeugmaschine (500) aufweist oder dadurch gebildet ist.

3. Stapelbehälter nach Anspruch 1 oder 2, **dadurch gekennzeichnet, dass** die Übertragungseinrichtung (70) eine insbesondere zu einer Spannungsanpassung ausgestaltete Maschinenschnittstelle (71, 171) zur Übertragung von Daten und/oder Energie zu oder von einer in der Stauaufnahme (40, 140) aufgenommenen Hand-Werkzeugmaschine (500) oder elektrischen Energiespeichereinrichtung (510) aufweist, wobei die Maschinenschnittstelle (71, 171) mit mindestens einer der Busschnittstellen (77, 78) insbesondere über elektrische Leitungen verbunden ist und Übertragungsmittel (72) zur Herstellung einer drahtlosen Verbindung mit der Hand-Werkzeugmaschine (500) oder der Energiespeichereinrichtung (510) und/oder mindestens einen elektrischen Kontakt (73), insbesondere mindestens einen Steckverbinder oder Steckkontakt, zur Herstellung einer elektrischen Verbindung mit der Hand-Werkzeugmaschine (500) oder der Energiespeichereinrichtung (510) aufweist.

4. Stapelbehälter nach Anspruch 3, **dadurch gekennzeichnet, dass** die Maschinenschnittstelle (71, 171) an der Maschinenaufnahme (63) ortsfest angeordnet ist, so dass die in der Maschinenaufnahme (63) aufgenommene Energiespeichereinrichtung (510) oder Hand-Werkzeugmaschine (500) in einer stabilen Relativposition zu der Maschinenschnittstelle (71, 171) gehalten ist.

5. Stapelbehälter nach einem der vorhergehenden Ansprüche, **dadurch gekennzeichnet, dass** mindestens eine Busschnittstelle (77, 78) ein zur drahtlosen Übertragung von Energie und/oder Daten vorgesehenes Übertragungsmittel (76) und/oder mindestens einen elektrischen Kontakt (79), insbesondere einen Steckverbinder oder Steckkontakt, zur Herstellung einer elektrischen Verbindung zu der Busschnittstelle (77, 78) des aufgestapelten Stapelelements (211-214) oder des untergestapelten Stapelelements (211-214) umfasst oder dadurch gebildet ist, wobei das Übertragungsmittel (76) zweckmäßigerweise mindestens eine Spule (176) umfasst, wobei die Spule vorzugsweise eine Flachgestalt mit einer zur Stapelrichtung (S) quer, insbesondere rechtwinkelig quer, verlaufenden Flachseite aufweist.

6. Stapelbehälter nach einem der vorhergehenden Ansprüche, **dadurch gekennzeichnet, dass** die Busschnittstellen (77, 78) der Übertragungseinrichtung (70) in der Stapelrichtung (S) miteinander fluchten.

7. Stapelbehälter nach einem der vorhergehenden Ansprüche, **dadurch gekennzeichnet, dass** mindestens eine Busschnittstelle (77, 78) unmittelbar an einer Bodenwand (32) der Unterseite (17) des Stapelbehälters (12, 13) oder einer Deckwand (42) des Stapelbehälters (12, 13) oder in einer an der Bodenwand (32) oder Deckwand (42) des Stapelbehälters (12, 13) vorgesehenen Durchtrittsöffnung angeordnet ist, wenn der Behältereinsatz (60, 160) in der Stauaufnahme (40, 140) aufgenommen ist, und/oder dass eine Busschnittstelle (77, 78) an einem Deckel (41) des Stapelbehälters (12, 13) zum Verschließen der Stauaufnahme (40, 140), insbesondere oberhalb der Stauaufnahme (40, 140), angeordnet ist, wenn der Behältereinsatz (60, 160) in der Stauaufnahme (40, 140) angeordnet und die Stauaufnahme (40, 140) durch den Deckel (41) verschlossen ist.

8. Stapelbehälter nach einem der vorhergehenden Ansprüche, **dadurch gekennzeichnet, dass** der Behältereinsatz (60, 160) formschlüssig an der Bodenwand (32) und/oder an mindestens einer Umfangswand der Stauaufnahme (40, 140) anliegt und/oder der Behältereinsatz (60, 160) als ein Steckbauteil zum lösbaren Einstecken in die Stauaufnahme (40, 140) ausgestaltet ist und/oder dass der Behältereinsatz (60,160) anhand von Rastmitteln und/oder von Klemmmitteln und/oder einer Verschraubung in der Stauaufnahme (40,140) aufgenommen ist und/oder die Übertragungseinrichtung zusammen mit dem Behältereinsatz (60, 160) ein Übertragungsmodul (75, 175) bildet.

9. Stapelbehälter nach einem der vorhergehenden Ansprüche, **dadurch gekennzeichnet, dass** mindestens eine Busschnittstelle (77, 78) in einem Fuß des Stapelbehälters (12, 13) angeordnet ist oder mit einem Übertragungselement, insbesondere einem magnetisch leitenden Übertragungselement, in einem Fuß des Stapelbehälters (12, 13) kommuniziert, wenn die Übertragungseinrichtung (70) in dem Stapelbehälter (12, 13) aufgenommen ist.

10. Stapelbehälter nach einem der vorhergehenden Ansprüche, **dadurch gekennzeichnet, dass** die Übertragungseinrichtung (70) eine drahtlose oder leitungsgebundene Einspeiseschnittstelle (201), insbesondere einen Anschluss für ein elektrisches Energienetz, zum Einspeisen von elektrischer Energie und/oder Druckluft in die Busverbindung (B) und/oder eine insbesondere einen Steckverbinder aufweisende Kommunikationsschnittstelle (260) zum drahtlosen oder leitungsgebundenen Anschluss der Busverbindung (B) an ein Kommunikationsnetz, insbesondere ein Local Area Network, und/oder zur Kommunikation mit einem Bediengerät (400, 450) aufweist.

11. Stapelbehälter nach einem der vorhergehenden Ansprüche, **dadurch gekennzeichnet, dass** die Übertragungseinrichtung (70) mindestens einen Sensor (262) zur Erfassung eines Betriebsstatus' der Hand-Werkzeugmaschine (500) oder des Zubehörteils, insbesondere einer Anzahl von Betriebsstunden und/oder eines Serviceintervalls und/oder einer Störungsinformation und/oder eines Ladungszustands eines Energiespeichers, und/oder einen Sensor (263) zur Erfassung einer Mengeninformation über in Stauaufnahme (40, 140) vorhandenes Verbrauchsmaterial aufweist und/oder dass sie eine Ortungseinrichtung (261) zur drahtlosen Ortung des Stapelbehälters (12, 13) oder der darin aufgenommenen Hand-Werkzeugmaschine (500) oder deren Zubehörteil anhand eines Bediengeräts (400, 450) aufweist.

12. Stapelbehälter nach einem der vorhergehenden Ansprüche, **dadurch gekennzeichnet, dass** die Übertragungseinrichtung (70) in einer Aufnahme (74A) oder Formschlussaufnahme, insbesondere einer Steckaufnahme, des Behältereinsatzes oder eines Einsatz-Korpus des Behältereinsatzes aufgenommen ist.

13. Stapelbehälter (12, 13) nach einem der vorhergehenden Ansprüche, **dadurch gekennzeichnet, dass** er Koppelmittel (50) zur zugfesten Verbindung mit dem auf den Stapelbehälter (12, 13) aufgestapelten Stapelelement (211-214) und/oder dem unter den Stapelbehälter (12, 13) untergestapelten Stapelelement (211-214) in Bezug auf die Stapelrichtung (S) und/oder Formschlusskonturen (59) zu einem formschlüssigen Eingriff mit Gegen-Formschlusskonturen (59) des auf den Stapelbehälter (12, 13) aufgestapelten oder unter den Stapelbehälter (12, 13) untergestapelten Stapelelements (211-214) aufweist, wobei der Stapelbehälter (12, 13) bezüglich des Stapelelements (211-214) durch die Formschlusskonturen (59) quer zur Stapelrichtung (S) in einer stabilen Relativposition gehalten wird.

14. Stapelbehälter (12, 13) nach einem der vorhergehenden Ansprüche, **dadurch gekennzeichnet, dass** er keine in Bezug auf die Busverbindung (B) zu dem auf ihn aufgestapelten oder unter ihn untergestapelten Stapelelement (211-214) elektrisch wirksamen Komponenten aufweist und/oder aus Kunststoff ist und/oder dass er einen Bestandteil einer Stapelanordnung (10) bildet, die mindestens ein weiteres in der Stapelrichtung (S) auf den Stapelbehälter (12, 13) oder unter den Stapelbehälter (12, 13) gestapeltes, insbesondere als weiterer Stapelbehälter (12, 13) ausgestaltetes, Stapelelement (211-214) aufweist und/oder dass er mindestens einen Durchbruch für die mindestens eine Busschnittstelle (77, 78) aufweist und/oder dass er im Bereich der mindestens eine Busschnittstelle (77, 78) keine Verrippung aufweist und/oder als eine Planfläche ausgestaltet ist.

## Claims

1. Stacking container (12, 13) with a transmission device (70), wherein the container body (31) of the stacking container (12, 13) comprises a stowage receptacle (40, 140) bounded by a base wall (32) on its underside (17) and by circumferential walls projecting from the base wall (32) towards its top side (18) for accommodating a container insert (60, 160) having a transport receptacle (62) for transporting an electric or pneumatic hand-operated power tool (500) or an accessory of such a hand-operated power tool (500), wherein the stacking container (12, 13) is, for forming a stack assembly (10), designed with at least one further stack element (211-214) designed as a stacking container (12, 13) in particular, onto which the stacking container (12, 13) can be stacked with its underside (17) or which can be stacked onto the top side (18) of the stacking container (12, 13), wherein the transmission device (70) comprises, for transmitting data and/or energy, bus interfaces (77, 78), which are connected via a line arrangement (76A) in particular and which form a bus connection (B) between the stacking containers (12, 13) in the stacked state of the stacking containers (12, 13), **characterised in that** the transmission device (70) is held in the container insert (60, 160) or forms a part of the container insert (60, 160), so that the transmission device (70) together with the container insert (60, 160) can be installed into the stowage receptacle (40, 140) as a transmission module (75, 175) and the bus interfaces (77, 78) of the transmission device (70) can be held in position relative to the container body (31) by the container insert (60, 160) in such a way that one bus interface (77, 78) is arranged on the underside (17) of the stacking container (12, 13) towards a stack element (211-214) stacked below the stacking container (12, 13) and one bus interface (77, 78) is arranged on the top side (10) of the stacking container (12, 13) towards a stack element (211-214) stacked onto the top side (18) of the stacking container (12, 13).

2. Stacking container (12, 13) with a transmission device (70) according to claim 1, **characterised in that** the transport receptacle (62) comprises or is represented by a machine receptacle (63), having a receptacle recess in particular, for the at least partially positive reception of the hand-operated power tool (500) or of an electric energy storage device (510) for the electric energy supply of the hand-operated power tool (500).

3. Stacking container according to claim 1 or 2, **characterised in that** the transmission device (70) comprises a machine interface (71, 171) designed for voltage adaptation in particular for the transmission of data and/or energy to or from a hand-operated power tool (500) or an electric energy storage device (510) held in the stowage receptacle (40, 140), wherein the machine interface (71, 171) is connected to at least one of the bus interfaces (77, 78), in particular via electric lines, and comprises transmission means (72) for establishing a wireless connection to the hand-operated power tool (500) or the energy storage device (510), and/or at least one electric contact (73), in particular at least one plug-in connector or plug-in contact, for establishing an electric connection to the hand-operated power tool (500) or the energy storage device (510).

4. Stacking container according to claim 3, **characterised in that** the machine interface (71, 171) is in a fixed location on the machine receptacle (63), so that the energy storage device (510) or the hand-operated power tool (500) accommodated in the machine receptacle (63) is held in a stable position relative to the machine interface (71, 171).

5. Stacking container according to any of the preceding claims, **characterised in that** at least one of the bus interfaces (77, 78) comprises or is represented by a transmission means (76) provided for the wireless transmission of energy and/or data and/or at least one electric contact (79), in particular at least one plug-in connector or plug-in contact, for establishing an electric connection to the bus interface (77, 78) of the stack element (211-214) stacked above or the stack element (211-214) stacked below, wherein the transmission means (76) expediently comprises at least one coil (176), which preferably has a flat shape with a flat side extending transversely, in particular at right angles, to the stacking direction (S).

6. Stacking container according to any of the preceding claims, **characterised in that** the bus interfaces (77, 78) of the transmission device (70) are in mutual alignment in the stacking direction (S).

7. Stacking container according to any of the preceding claims, **characterised in that** at least one of the bus interfaces (77, 78) is located directly on a base wall (32) of the underside (17) of the stacking container (12, 13) or a cover wall (42) of the stacking container (12, 13) or in a through-opening provided in the base wall (32) or the cover wall (42) of the stacking container (12, 13), if the container insert (60, 160) is held in the stowage receptacle (40, 140), and/or **in that** a bus interface (77, 78) is located at a cover (41) of the stacking container (12, 13) for closing the stowage receptacle (40, 140), in particular above the stowage receptacle (40, 140), if the container insert (60, 160) is located in the stowage receptacle (40, 140) and the stowage receptacle (40, 140) is closed by the cover (41).

8. Stacking container according to any of the preceding claims, **characterised in that** the container insert (60, 160) is in positive contact with the base wall (32) and/or with at least one circumferential wall of the stowage receptacle (40, 140), and/or **in that** the container insert (60, 160) is designed as a plug-in component for releasable insertion into the stowage receptacle (40, 140), and/or **in that** the container insert (60, 160) is held in the stowage receptacle (40, 140) by latching means and/or clamping means and/or bolting, and/or **in that** the transmission device forms a transmission module (75, 175) together with the container insert (60, 160).

9. Stacking container according to any of the preceding claims, **characterised in that** at least one of the bus interfaces (77, 78) is located in a foot of the stacking container (12, 13) or communicates with a transmission element, in particular with a magnetically conducting transmission element, in a foot of the stacking container (12, 13) if the transmission device (70) is held in the stacking container (12, 13).

10. Stacking container according to any of the preceding claims, **characterised in that** the transmission device (70) comprises a wireless or wired feed-in interface (201), in particular a connection for an electric energy network, for feeding electric energy and/or compressed air into the bus connection (B), and/or a communication interface (260), having a plug-in connector in particular, for the wireless or wired connection of the bus connection (B) to a communication network, in particular a local area network, and/or for communication with a user interface (400, 450).

11. Stacking container according to any of the preceding claims, **characterised in that** the transmission device (70) comprises at least one sensor (262) for the detection of an operating status of the hand-operated power tool (500) or the accessory, in particular a number of operating hours and/or a service interval and/or malfunction information and/or a state of charge of the energy storage device, and/or a sensor (263) for the detection of quantity information on consumables stored in the stowage receptacle (40, 140), and/or **in that** it comprises a location device (261) for the wireless location of the stacking container (12, 13) or of the hand-operated power tool (500) or accessory held therein by means of the user interface (400, 450).

12. Stacking container according to any of the preceding claims, **characterised in that** the transmission device (70) is held in a receptacle (74A) or a positive-locking receptacle, in particular a plug-in receptacle, of the container insert or of an insert body of the container insert.

13. Stacking container according to any of the preceding claims, **characterised in that** comprises coupling means (50) for connection, in a manner to prevent pulling off in the stacking direction (S), to the stack element (211-214) stacked above the stacking container (12, 13) and/or to the stack element (211-214) stacked below the stacking container (12, 13), and/or positive-locking contours (59) for a positive engagement with mating positive-locking contours (59) of the stack element (211-214) stacked above the stacking container (12, 13) or below the stacking container (12, 13), wherein the stacking container (12, 13) is held in a stable position relative to the stack element (211-214) transversely to the stacking direction (S) by the positive-locking contours (59).

14. Stacking container according to any of the preceding claims, **characterised in that** it comprises no components which are electrically active in relation to the bus connection (B) to the stack element (211-214) stacked above or below, and/or **in that** it is made of plastic, and/or **in that** it forms a part of a stack assembly (10) comprising at least one further stack element (211-214), designed as a further stacking container (12, 13) in particular, stacked above the stacking container (12, 13) or below the stacking container (12, 13) in the stacking direction (S), and/or **in that** it has at least one through-opening for the at least one bus interface (77, 78), and/or **in that** it has no ribs in the region of the at least one bus interface (77, 78), and/or is designed as a plane surface.

## Revendications

1. Récipient empilable (12, 13) avec un dispositif de transfert (70), dans lequel un corps de récipient (31) du récipient empilable (12, 13) présente un logement de rangement (40,140) limité par une paroi de fond (32) au niveau de sa face inférieure (17) et des parois circonférentielles s'écartant de la paroi de fond (32) vers sa face supérieure (18) pour le logement d'un insert de récipient (60, 160), lequel présente un logement de transport (62) pour le transport d'une machine-outil portative électrique ou pneumatique (500) ou d'un accessoire d'une telle machine-outil portative (500), dans lequel le récipient empilable (12, 13) est configuré pour la formation d'un ensemble empilable (10) avec au moins un autre élément empilable (211-214), configuré en particulier en tant que récipient empilable (12, 13), sur lequel le récipient empilable (12, 13) peut être empilé dessus avec sa face inférieure (17) ou qui peut être empilé sur la face supérieure (18) du récipient empilable (12, 13), dans lequel le dispositif de transfert (70) présente pour le transfert de données et/ou d'énergie, des interfaces bus (77, 78) reliées les unes aux autres en particulier par le biais d'un ensemble lignes (76A), qui forment à l'état empilé des récipients empilables (12, 13), une liaison bus (B) entre les récipients empilables (12, 13), **caractérisé en ce que** le dispositif de transfert (70) est maintenu dans l'insert de récipient (60, 160) ou forme une partie de l'insert de récipient (60, 160), de sorte que le dispositif de transfert (70) est insérable conjointement avec l'insert de récipient (60, 160) en tant que module de transfert (75, 175) dans le logement de rangement (40, 140) et les interfaces bus (77, 78) du dispositif de transfert (70) sont maintenues en position par l'insert de récipient (60, 160) par rapport au corps de récipient (31) de sorte qu'une interface bus (77, 78) est agencée au niveau de la face inférieure (17) du récipient empilable (12, 13) en un élément empilable (211-214) empilé sous le récipient empilable (12, 13) et une interface bus (77, 78) est agencée au niveau de la face supérieure (18) du récipient empilable (12, 13) en un élément empilable (211-214) empilé sur la face supérieure (18) du récipient empilable (12, 13).

2. Récipient empilable (12, 13) avec un dispositif de transfert (70) selon la revendication 1, **caractérisé en ce que** le logement de transport (62) présente un logement de machine (63), présentant en particulier un évidement de logement, pour le logement par correspondance de forme au moins par zone de la machine-outil portative (500) ou d'un dispositif d'accumulation d'énergie électrique (510) pour l'alimentation en énergie électrique de la machine-outil portative (500) ou en est formé.

3. Récipient empilable selon la revendication 1 ou 2, **caractérisé en ce que** le dispositif de transfert (70) présente une interface machine (71, 171) configurée en particulier en une adaptation de tension pour le transfert de données et/ou d'énergie vers ou depuis une machine-outil portative (500) ou dispositif d'accumulation d'énergie électrique (510) logé dans le logement de rangement (40, 140), dans lequel l'interface machine (71, 171) est reliée à au moins une des interfaces bus (77, 78) en particulier par le biais de lignes électriques et présente des moyens de transfert (72) pour l'établissement d'une liaison sans fil avec la machine-outil portative (500) ou le dispositif d'accumulation d'énergie (510) et/ou au moins un contact électrique (73), en particulier au moins un connecteur enfichable ou contact à fiche, pour l'établissement d'une liaison électrique avec la machine-outil portative (500) ou le dispositif d'accumulation d'énergie (510).

4. Récipient empilable selon la revendication 3, **caractérisé en ce que** l'interface machine (71, 171) est agencée de manière fixe sur le logement de machine (63), de sorte que le dispositif d'accumulation d'énergie (510) ou machine-outil portative (500) logé dans le logement de machine (63) est maintenu dans une position relative stable par rapport l'interface machine (71, 171).

5. Récipient empilable selon l'une quelconque des revendications précédentes, **caractérisé en ce qu'**au moins une interface bus (77, 78) comprend un moyen de transfert (76) prévu pour le transfert sans fil d'énergie et/ou de données et/ou au moins un contact électrique (79), en particulier un connecteur enfichable ou contact à fiche, pour l'établissement d'une liaison électrique avec l'interface bus (77, 78) de l'élément empilable (211-214) empilé au-dessus ou de l'élément empilable (211-214) empilé en dessous ou en est formé, dans lequel le moyen de transfert (76) comprend de manière appropriée au moins une bobine (176), dans lequel la bobine présente de préférence une forme plane avec un côté plat s'étendant transversalement, en particulier perpendiculairement transversalement, à la direction d'empilage (S).

6. Récipient empilable selon l'une quelconque des revendications précédentes, **caractérisé en ce que** les interfaces bus (77, 78) du dispositif de transfert (70) sont alignées l'une avec l'autre dans la direction d'empilage (S).

7. Récipient empilable selon l'une quelconque des revendications précédentes, **caractérisé en ce qu'**au moins une interface bus (77, 78) est agencée directement au niveau d'une paroi de fond (32) de la face inférieure (17) du récipient empilable (12, 13) ou d'une paroi de couverture (42) du récipient empilable (12, 13) ou dans une ouverture de passage prévue au niveau de la paroi de fond (32) ou paroi de couverture (42) du récipient empilable (12, 13), lorsque l'insert de récipient (60, 160) est logé dans le logement de rangement (40, 140), et/ou qu'une interface bus (77, 78) est agencée au niveau d'un couvercle (41) du récipient empilable (12, 13) pour la fermeture du logement de rangement (40, 140), en particulier au-dessus du logement de rangement (40, 140), lorsque l'insert de récipient (60, 160) est agencé dans le logement de rangement (40, 140) et le logement de rangement (40, 140) est fermé par le couvercle (41).

8. Récipient empilable selon l'une quelconque des revendications précédentes, **caractérisé en ce que** l'insert de récipient (60, 160) s'applique par correspondance de forme au niveau de la paroi de fond (32) et/ou au niveau d'au moins une paroi circonférentielle du logement de rangement (40, 140) et/ou l'insert de récipient (60, 160) est configuré en tant que composant d'enfichage pour l'insertion amovible dans le logement de rangement (40, 140) et/ou que l'insert de récipient (60, 160) est logé à l'aide de moyens d'encliquetage et/ou de moyens de serrage et/ou d'un vissage dans le logement de rangement (40, 140) et/ou le dispositif de transfert forme conjointement avec l'insert de récipient (60, 160) un module de transfert (75, 175).

9. Récipient empilable selon l'une quelconque des revendications précédentes, **caractérisé en ce qu'**au moins une interface bus (77, 78) est agencée dans un pied du récipient empilable (12, 13) ou communique avec un élément de transfert, en particulier un élément de transfert magnétiquement conducteur, dans un pied du récipient empilable (12, 13), lorsque le dispositif de transfert (70) est reçu dans le récipient empilable (12, 13).

10. Récipient empilable selon l'une quelconque des revendications précédentes, **caractérisé en ce que** le dispositif de transfert (70) présente une interface d'alimentation sans fil ou filaire (201), en particulier un raccord pour un réseau d'énergie électrique, pour l'alimentation d'énergie électrique et/ou d'air comprimé dans la liaison bus (B) et/ou une interface de communication (260) présentant en particulier un connecteur enfichable pour le raccordement sans fil ou filaire de la liaison bus (B) à un réseau de communication, en particulier un Local Area Network, et/ou pour la communication avec un appareil de commande (400, 450).

11. Récipient empilable selon l'une quelconque des revendications précédentes, **caractérisé en ce que** le dispositif de transfert (70) présente au moins un capteur (262) pour la détection d'un état de fonctionnement de la machine-outil portative (500) ou de l'accessoire, en particulier d'un nombre d'heures de fonctionnement et/ou d'un intervalle de maintenance et/ou d'une information d'incident et/ou d'un état de charge d'un accumulateur d'énergie, et/ou un capteur (263) pour la détection d'une information de quantité sur un matériau consommable présent dans le logement de rangement (40, 140) et/ou qu'il présente un dispositif de localisation (261) pour la localisation sans fil du récipient empilable (12, 13) ou de la machine-outil portative (500) qui y est logée ou de son accessoire à l'aide d'un appareil de commande (400, 450).

12. Récipient empilable selon l'une quelconque des revendications précédentes, **caractérisé en ce que** le dispositif de transfert (70) est logé dans un logement (74A) ou logement par correspondance de forme, en particulier un logement enfichable, de l'insert de récipient ou d'un corps d'insert de l'insert de récipient.

13. Récipient empilable (12, 13) selon l'une quelconque des revendications précédentes, **caractérisé en ce qu'**il présente des moyens de couplage (50) pour la liaison résistante à la traction avec l'élément empilable (211-214) empilé sur le récipient empilable (12, 13) et/ou l'élément empilable (211-214) empilé sous le récipient empilable (12, 13) par rapport à la direction d'empilage (S) et/ou des contours par correspondance de forme (59) pour une prise par correspondance de forme avec des contre-contours par correspondance de forme (59) de l'élément empilable (211-214) empilé sur le récipient empilable (12, 13) ou empilé sous le récipient empilable (12, 13), dans lequel le récipient empilable (12, 13) est maintenu dans une position relative stable par rapport à l'élément empilable (211-214) par les contours par correspondance de forme (59) transversalement à la direction d'empilage (S).

14. Récipient empilable (12, 13) selon l'une quelconque des revendications précédentes, **caractérisé en ce qu'**il ne présente aucun composant électriquement efficace par rapport à la liaison bus (B) vers l'élément empilable (211-214) empilé sur celui-ci ou empilé sous celui-ci et/ou est en plastique et/ou qu'il fait partie d'un ensemble empilable (10), qui présente au moins un autre élément empilable (211-214) empilé dans la direction d'empilage (S) sur le récipient empilable (12, 13) ou sous le récipient empilable (12, 13), configuré en particulier en tant qu'autre récipient empilable (12, 13) et/ou qu'il présente au moins une traversée pour l'au moins une interface bus (77, 78) et/ou qu'il ne présente aucun nervurage dans la zone de l'au moins une interface bus (77, 78) et/ou est configuré en tant que surface plane.
